# EUROPÄISCHE PATENTSCHRIFT

(11) **EP 1 088 258 B1**
(45) Veröffentlichungstag und Bekanntmachung des Hinweises auf die Patenterteilung: **19.11.2003**
(21) Anmeldenummer: 99929252.7
(22) Anmeldetag: 17.06.1999
(51) Int. Cl.: G03G 15/20

(54) **FIXIERSTATION ZUM FIXIEREN VON TONERBILDERN AUF EINEM TRÄGERMATERIAL MIT EINER BEWEGBAREN ABDECKVORRICHTUNG**
FIXING STATION FOR FIXING TONER IMAGES ON A SUPPORTING MATERIAL WITH A MOBILE COVERING DEVICE
POSTE DE FIXATION POUR FIXER DES IMAGES EN TONER SUR UN MATERIAU SUPPORT AVEC UN DISPOSITIF MOBILE DE RECOUVREMENT

(30) Priorität: 18.06.1998 DE 19827210
(43) Veröffentlichungstag der Anmeldung: 04.04.2001
(73) Patentinhaber: Océ Printing Systems GmbH, 85586 Poing (DE)
(72) Erfinder: LANG, Robert, D-80486 Eching (DE); FUCHS, Werner, D-82237 Wörthsee (DE); GOLDMANN, Gerd, D-81739 München (DE); ECKARDT, Andreas, D-80337 München (DE); ROSENSTOCK, Günter, D-85521 Ottobrunn (DE)
(74) Vertreter: Schaumburg, Thoenes & Thurn
(86) Internationale Anmeldenummer: EP9904191
(87) Internationale Veröffentlichungsnummer: WO99066372

(56) Entgegenhaltungen:
- EP-A- 0 629 930
- DE-A- 2 701 862
- US-A- 4 075 455
- PATENT ABSTRACTS OF JAPAN vol. 011, no. 248 (P-604), 13. August 1987 (1987-08-13) & JP 62 055685 A (OLYMPUS OPTICAL CO LTD), 11. März 1987 (1987-03-11)
- PATENT ABSTRACTS OF JAPAN vol. 009, no. 129 (P-361), 5. Juni 1985 (1985-06-05) & JP 60 014268 A (RICOH KK), 24. Januar 1985 (1985-01-24)
- PATENT ABSTRACTS OF JAPAN vol. 002, no. 143 (E-074), 25. November 1978 (1978-11-25) & JP 53 109632 A (MITSUBISHI ELECTRIC CORP), 25. September 1978 (1978-09-25)

## Beschreibung

Die Erfindung betrifft eine Fixierstation zum Fixieren von Tonerbildern auf einem Trägermaterial, mit einer Heizvorrichtung mit mindestens einer Wärmestrahlungsquelle, die Strahlung in Richtung des Trägermaterials aussendet, und mit einer Abdeckvorrichtung, mit der ein unerwünschtes Auffallen von Strahlung auf das Trägermaterial verhindert werden kann.

Bei elektrografischen Druckern oder Kopierern muß das von einem Zwischenträger, im allgemeinen einem Fotoleiter, auf das Trägermaterial, im allgemeinen Papier, übertragene Tonerbild fixiert werden, d.h. es muß wisch- und abriebfest mit dem Trägermaterial verbunden werden. In der Elektrofotografie wird heute üblicherweise die Wärme-Druck-Fixierung eingesetzt. Diese ist, wenn keine Vorheizung, z.B. mithilfe eines Heizsattels, des Trägermaterials vorgenommen wird, in der Verarbeitungsgeschwindigkeit auf ca. 0,5 m/s bis 0,7 m/s beschränkt. Beim Duplexdruckbetrieb, bei dem die Vorderseite und die Rückseite eines Trägermaterials bedruckt wird, ist der Fixierprozeß relativ schwierig, denn beide Seiten sind mit noch verwischbaren Tonerbildern belegt. Eine hohe Fixierqualität bei gleichzeitiger Fixierung der Vorderseite und der Rückseite des Trägermaterials kann nur mit relativ weichen Fixierwalzen, z.B. Silikonwalzen, erreicht werden. Diese Fixierwalzen haben eine geringe Lebensdauer und sind unwirtschaftlich. Daher kommen derartige weiche Fixierwalzen nur bei Druckern mit relativ niedrigem Druckvolumen zum Einsatz. Da auf beiden Seiten des Trägermaterials weiche Fixierwalzen eingesetzt werden, ist die Führung des Trägermaterials problematisch. Derartige Fixierwalzen eignen sich daher nicht bei der Weiterverarbeitung von Endlospapier.

Aus den genannten Gründen ist es wünschenswert, Tonerbilder möglichst kontaktlos zu fixieren, wobei ein relativ breites Spektrum an Trägermaterial eingesetzt werden kann. Ein weiteres Ziel der kontaktlosen Fixierung besteht darin, eine hohe Fixierqualität ohne Verwischeffekte zu erreichen.

Es ist eine kontaktlose Fixiermethode bekannt, bei der mithilfe eines Lösungsmittels das Tonermaterial aufgeweicht wird, damit es sich besser mit den Fasern des Trägermaterials verbindet. Wenn jedoch farbiger Toner verwendet wird, kann es geschehen, daß die Farbpigmente unterschiedlich stark gelöst werden, was zu einem farbabhängigen Verschmieren der Tonerbilder führen kann. Außerdem entstehen die bekannten Umweltprobleme beim Einsatz von Lösungsmitteln.

Eine andere bekannte kontaktlos arbeitende Fixiermethode ist die sogenannte Blitzlichtfixierung, bei der der Toner mithilfe energiereicher Lichtimpulse auf dem Trägermaterial fixiert wird. Die Wellenlänge der Strahlung liegt meist im sichtbaren bis ultravioletten Bereich des Spektrums. Da die verschiedenen Farbtoner in diesem Wellenlängenbereich unterschiedlich stark absorbieren, ist eine Blitzlichtfixierung für Mehrfarbendruck nicht geeignet.

Eine weitere Fixierstation ist aus der EP-A-0 629 930 bekannt. Die Fixierstation wird für einen elektrostatischen Drucker verwendet, um Tonermaterial auf Papier zu fixieren. Die Abdeckvorrichtung dient dazu, das Auftreffen von Strahlung während einer Aufwärmphase oder während eines Stillstands des Trägermaterials zu verhindern. Im geschlossenen Zustand der Abdeckvorrichtung sind die Wärmestrahlung aussendenden aktiven Flächen der Wärmestrahlungsquelle vom Trägermaterial abgewandt. In diesem Zustand umgibt die Abdeckvorrichtung die Wärmestrahlungsquelle, so daß die Aufwärmphase verkürzt wird. Im Normalbetrieb, bei dem infolge der auftreffenden Wärmestrahlung das Tonermaterial auf dem Trägermaterial fixiert wird, ist die Wärmestrahlungsquelle dem Trägermaterial zugewandt und Strahlung kann ungehindert auf das Trägermaterial auftreffen.

Aus der JP-A-62-055685 ist eine Fixiervorrichtung bekannt, bei der eine Abdeckvorrichtung in den Strahlengang zwischen einer Wärmestrahlungsquelle und einem Trägermaterial bewegbar ist. Die Abdeckvorrichtung umfaßt eine Platte aus hitzebeständigem Material. Im normalen Betriebszustand ist die Abdeckvorrichtung aus dem Strahlengang genommen. Bei einem anormalen Betriebszustand wird die Abdeckplatte zwischen Trägermaterial und Wärmestrahlungsquelle geschoben.

Das Dokument JP-A-60-014268 betrifft eine Fixiervorrichtung, bei der eine Abdeckplatte in den Strahlengang zwischen einer Wärmestrahlungsquelle und einem Trägermaterial bewegbar ist. Mit Hilfe dieser Abdeckplatte wird die Intensität der Fixierung abhängig von der Papierdicke des Trägermaterials eingestellt. Ein Detektor ermittelt dabei die Papierdicke, woraufhin die Abdeckplatte verschwenkt wird. Auf diese Weise kann relativ schnell die Fixiervorrichtung auf unterschiedliche Papierdicken eingestellt werden.

Es ist Aufgabe der Erfindung, eine Fixierstation anzugeben, die mit hoher Prozeßgeschwindigkeit arbeitet und eine hohe Druckqualität gewährleistet.

Diese Aufgabe wird durch die Merkmale des Anspruchs 1 gelöst. Vorteilhafte Weiterbildungen sind in den abhängigen Ansprüchen angegeben.

Gemäß der Erfindung enthält die Heizvorrichtung eine Wärmestrahlungsquelle, wodurch der Fixiervorgang kontaktlos erfolgt . Probleme im Zusammenhang mit der Führung und der Druckbeaufschlagung von Fixierwalzen werden somit umgangen. Die Verwendung einer Wärmestrahlungsquelle hat jedoch den Nachteil, daß das Aufheizen und das Abkühlen des Trägermaterials mit einer relativ hohen Zeitkonstante verbunden ist, wodurch beim Start des Drucks, bei Stillstand des Trägermaterials oder beim intermittierenden Druck Probleme entstehen können. Gemäß der Erfindung wird eine Abdeckvorrichtung vorgeschlagen, die in den Strahlengang zwischen Strahlungsquelle und Trägermaterial bewegbar ist. Mithilfe dieser Abdeckvorrichtung können definierte Expositionszeiten zum Erreichen einer optimalen Fixierung auch bei häufigem Starten und Stoppen der Bewegung des Trägermaterials erzielt werden. Aufgrund der berührungslosen Aufheizung des Trägermaterials kann eine hohe Farbreproduzierbarkeit und Gleichmäßigkeit der Fixierung des Tonerbildes erreicht werden.

Vorzugsweise wird die Fixierstation für eine Druckeinrichtung oder Kopiereinrichtung mit hoher Druckleistung verwendet, die im Duplexdruckbetrieb arbeitet, wobei Tonerbilder der Vorderseite und der Rückseite des Trägermaterials gleichzeitig fixiert werden. Bei dieser Betriebsart sind beiderseits des Trägermaterials Heizvorrichtungen und entsprechende Abdeckvorrichtungen vorgesehen.

Ausführungsbeispiele der Erfindung werden im folgenden anhand der Zeichnung erläutert. Darin zeigt
- Figur 1: schematisch einen Längsschnitt durch eine Fixierstation mit einer Abdeckvorrichtung nach Art eines Rollos,
- Figur 2: einen Querschnitt durch die Fixierstation nach Figur 1,
- Figur 3: eine bandförmige Abdeckvorrichtung,
- Figur 4: eine Abdeckvorrichtung nach Art eines Rollos mit streifenförmigen Lamellen,
- Figur 5: die der Heizvorrichtung zugeführte Leistung über die Einschaltzeit bei den Betriebsarten Kaltstart und Warmstart,
- Figur 6: ein Diagramm zur Veranschaulichung der Regelung der Heizleistung,
- Figur 7: die tabellarische Zuordnung der zugeführten Leistung abhängig vom Betriebszustand,
- Figur 8: ein Blockschaltbild der Leistungssteuerung für die Wärmestrahlungsquelle,
- Figur 9: schematisch die Anordnung zweier Heizvorrichtungen beiderseits des Trägermaterials,
- Figur 10: die Aufteilung der Heizvorrichtung in verschiedene Zonen,
- Figur 11: schematisch die Ansteuerung unterschiedlicher Zonen,
- Figur 12: ein Ausführungsbeispiel für eine Sicherheitsvorrichtung mit einem Federspeicher,
- Figur 13: eine Zustandstabelle für den Normalbetrieb und beim Auftreten einer Störung,
- Figur 14: eine Sicherheitsvorrichtung mit einem Verriegelungselement,
- Figur 15: ein ähnliches Ausführungsbeispiel mit einer Gasdruckfeder,
- Figur 16: eine Zustandstabelle für Normalbetrieb und bei Störung,
- Figur 17: ein Ausführungsbeispiel für eine Zugmittelführung mit zwei Spannfedern,
- Figur 18: eine einfache Anordnung der Zugmittelführung,
- Figur 19: ein Ausführungsbeispiel für eine Kombination aus Sperrklinke und Haltemagneten,
- Figur 20: eine Ausführungsform der Verriegelung mit einer Linearbewegung der Sperrklinke,
- Figur 21: eine Verriegelungsvorrichtung mit einem Schwenkhebel, und
- Figur 22: ein Ausführungsbeispiel mit Schwenkhebel und mitbewegter Spannfeder.

Figur 1 zeigt einen Längsschnitt durch eine Fixierstation nach der Erfindung. Diese Fixierstation wird in einem Hochleistungsdrucker eingesetzt, der eine Papierbahn 10 doppelseitig bedruckt. In der Darstellung nach Figur 1 ist nur der obere Teil der Fixierstation dargestellt, mit der die Oberseite des Trägermaterials mit Wärmeenergie zum Fixieren von Tonerbildern beaufschlagt wird. Auf der Unterseite der Papierbahn 10 ist eine identische Vorrichtung vorgesehen (nicht dargestellt), mit der Tonerbilder auf der Unterseite fixiert werden. Die Fixierstation enthält eine Wärmestrahlungsquelle 12, die als Folienstrahler ausgebildet ist. Ein solcher Folienstrahler hat 50 µm dicke Bänder, die bei Strombeaufschlagung eine Temperatur < 800°C annehmen. Der Vorteil eines Folienstrahlers liegt darin, daß er eine geringe Wärmekapazität hat und damit schnell aufgeheizt werden kann und ebenso schnell abkühlt. Andere verwendbare Wärmestrahlungsquellen sind ein Keramik-Flächenstrahler, bei dem die Heizwendel in Keramikmasse eingebettet ist. Ebenso sind Quarz-Strahlungsquellen verwendbar, bei denen die Glühwendel in Quarzrohren installiert ist.

Um die Wärmestrahlungsquelle 12 ist eine Isolierung 14 vorgesehen, die nach unten eine Öffnung zum Austritt der Wärmestrahlung hat. Zwischen der Wärmestrahlungsquelle 12 und der Papierbahn 10 ist eine Abdeckvorrichtung 16 angeordnet, die in den Strahlengang zwischen Strahlungsquelle 12 und Papierbahn 10 bewegbar ist. Im vorliegenden Fall enthält die Abdeckvorrichtung 16 streifenförmige Lamellen, die nach Art eines Rollos 16 zusammengesetzt sind. Damit ist die Abdeckvorrichtung 16 in Bewegungsrichtung der Papierbahn 10 gesehen biegsam und kann an Umlenkrollen 18 umgelenkt werden. Eine der Umlenkrollen 18, z.B. die in Figur 1 rechts unten gezeigte, wird durch einen Antrieb angetrieben. Die streifenförmigen Lamellen, welche das Rollo 16 bilden, sind zwischen zwei umlaufenden Zahnriemen 20 aufgespannt (in Figur 1 ist nur ein Zahnriemen 20 zu sehen). Durch Vorwärts- oder Rückwärtsbewegung der Zahnriemen 20 kann das Rollo 16 in den Strahlengang zwischen Strahlungsquelle 12 und Papierbahn 10 bewegt werden, um so Wärmestrahlung vor dem Auftreffen auf die Papierbahn 10 abzuschirmen. Die Länge des Rollos 16 ist so bemessen, daß es im geschlossenen Zustand den gesamten, Strahlung aussendenden Bereich der Wärmestrahlungsquelle 12 abdeckt. Alternativ zu den Zahnriemen 20 können auch zwei Drahtseile oder Ketten verwendet werden.

Der Transportmechanismus mit Zahnriemen- oder Drahtseilantrieb befindet sich beidseitig außerhalb des Abstrahlbereiches der Wärmestrahlungsquelle 12. Die durch die Umlenkrollen 18 gebildete Umlenkvorrichtung ist somit kompakt und benötigt wenig Platz.

Die Abdeckvorrichtung 16 ist relativ großen Temperaturunterschieden ausgesetzt. Im geöffneten Zustand liegt annähernd Raumtemperatur vor - im geschlossenen Zustand kann die Abdeckvorrichtung 16 eine Temperatur bis ca. 600°C annehmen. Aufgrund der Längenänderungen infolge der Temperaturunterschiede ist an mindestens einer Umlenkrolle 18 eine Spannvorrichtung vorgesehen (nicht dargestellt). Diese Spannvorrichtung erzeugt eine konstante Spannung im Zahnriemen 20, so daß auch das Rollo 16 gespannt ist. Die Spannvorrichtung kann beispielsweise durch einen Riemenspanner mit einer dauerhaft angreifenden Federspannung realisiert sein. Um eine Längenänderung infolge der Temperaturunterschiede quer zur Papierbahn 10 aufzufangen, sind die Umlenkrollen 18 axial verstellbar angeordnet.

Figur 2 zeigt einen Querschnitt der Anordnung nach Figur 1, wobei das Rollo 16 sich im geschlossenen Zustand befindet. Links in Figur 2 sind die Umlenkrollen 18 mit dem umlaufenden Zahnriemen 20 belegt. Auf der rechten Seite ist der Zahnriemen 20 weggelassen worden.

Figur 3 zeigt ein Ausführungsbeispiel der Abdeckvorrichtung, die als biegsames Band realisiert ist.

Figur 4 zeigt die streifenförmigen Lamellen, die in ihrer Gesamtheit das Rollo 16 bilden. Die einzelnen Lamellen bestehen aus hochtemperaturbeständigem Material, z.B. Stahlblech mit einer typischen Dicke von 0,1 bis 0,3 mm. Es können auch Materialien in Form von Bändern oder Platten oder Gewebe mit niedriger Wärmeleitung, wie z.B. Glas-Fasern, Silikat-Fasern oder Kermaik-Faserpapier verwendet werden, die eine möglichst geringe Wärmebelastung der Papierbahn 10 im geschlossenen Zustand garantieren. Zur Stabilisierung können die Lamellen auf einem temperaturbeständigen, reißfesten Stützgitter aufgebracht werden. Die vorgenannten Faserprodukte können auch zusammen mit Metallen verwendet werden; die Faserprodukte dienen dann zur zusätzlichen Wärmedämmung.

Es ist auch eine Ausführungsform denkbar, bei der das biegsame Band bzw. die Lamellen nach Art eines Wickels aufgewickelt werden, d.h. die in Figur 1 gezeigte geschlossene Umlenkvorrichtung wird durch eine Aufwickelspule und eine Abwickelspule ersetzt, auf denen das Rollo bzw. das Band auf- und abgewickelt wird.

Die Lamellen können aus relativ unflexiblem Material gebildet sein, beispielsweise aus Keramik oder aus Hohlprofilen aus Stahl. Solche Hohlprofile, die wiederum aus U-Profilen zusammengesetzt sein können, werden vorzugsweise mit Luft für die Kühlung durchspült.

Die Bewegung der Abdeckvorrichtung hängt vom Betriebszustand der Papierbahn 10 ab. Beim Stoppen der Papierbahn 10 wird die Abdeckvorrichtung 16 mit der Geschwindigkeit v_{R} geschlossen gemäß der Beziehung: v_{R} = -v_{P}, worin v_{P} die Transportgeschwindigkeit der Papierbahn 10 ist. Dies bedeutet, daß der Fixiervorgang auch bei plötzlichem Stillstand der Papierbahn 10, beispielsweise infolge eines Papierstaus oder infolge eines betriebsbedingten Anhaltens der Papierbahn 10 noch so lange für den unter der Wärmestrahlungsquelle 12 befindlichen Abschnitt der Papierbahn aufrechterhalten wird, wie er bei einem normalen Weitertransport mit Wärmestrahlung beaufschlagt worden wäre. Der unter der Wärmestrahlungsquelle 12 befindliche Abschnitt wird also trotz des Anhaltens der Papierbahn 10 noch ausreichend belichtet, um die Tonerbilder zu fixieren.

Bei einem Weitertransport der Papierbahn 10 mit der Geschwindigkeit v_{P} wird die Abdeckvorrichtung in die gleiche Richtung mit der Geschwindigkeit v_{R} geöffnet. Es gilt also die Beziehung: v_{R} = v_{P}. Dadurch wird erreicht, daß der neu unter die Wärmestrahlungsquelle 12 kommende Abschnitt der Papierbahn 10 mit der richtigen Dosis an Wärmestrahlung beaufschlagt wird. Der vorhergehende Abschnitt der Papierbahn 10 wird nicht überbelichtet.

Die in den Figuren 1 bis 4 gezeigten Abdeckvorrichtungen 16 sind biegsam. Es ist jedoch bei einer alternativen Ausführungsform auch möglich, eine starre Platte zu verwenden, die durch einen Antriebsmechanismus bei Bedarf in den Strahlengang zwischen Wärmestrahlungsquelle 12 und Trägermaterial 10 bewegbar ist.

Die Wärmestrahlungsquelle 12 hat eine bevorzugte Strahlungstemperatur im Bereich von 500°C bis 800°C. Ihre maximale Intensität der Strahlung liegt bei einer Wellenlänge > 2 µm.

Beim Drucken in einem elektrografischen Drucker kommt es aus den verschiedensten Gründen zu sogenannten Start-/Stopp-Vorgängen, bei denen der Papiertransport für eine gewisse Zeit angehalten werden muß; beispielsweise bei einer Unterbrechung des elektronischen Datenstroms, bei notwendigen Reinigungsvorgängen im Druckwerk oder bei speziellen Papiertransportbewegungen. Da die verwendeten Wärmestrahlungsquellen eine relativ hohe Zeitkonstante beim Aufheizen haben, muß bei einem Weitertransport der Papierbahn 10 relativ lange gewartet werden, bis die Fixierstation wieder einsatzbereit ist, um Tonerbilder mit hoher Qualität zu fixieren. Andererseits kann es sinnvoll sein bei einem Anhalten des Papiertransports die Energiezufuhr möglichst zu verringern, um ein unnötiges Aufheizen der Fixierstation und der Papierbahn zu vermeiden. Es ist demnach wünschenswert, eine möglichst schnelle Aufheizung bei minimalem Energieverbrauch zu erreichen.

Figur 5 zeigt in einem Diagramm das typische Aufheizverhalten einer Papierbahn im eingeschwungenen Zustand, d.h. eine Wärmestrahlungsquelle wird dauerhaft mit Nennleistung NL betrieben, wodurch sich eine maximale Papiertemperatur Tm einstellt, die mit 100 % angegeben ist. Diese maximale Papiertemperatur Tm wird erst nach einer Zeit von 8 min erreicht. Typischerweise beträgt die Papiertemperatur dann 180°C. Eine Fixierung des Toners wird erst oberhalb einer Fixiergrenze bei einer Fixiertemperatur Tf erreicht. Sie beträgt typischerweise 80 % der maximalen Temperatur Tm. Die Zeit bis zum Erreichen der Fixiergrenze beträgt typischerweises 1 bis 3 min, wenn von Raumtemperatur ausgehend aufgeheizt wird. Ein derartiger Betriebszustand wird als Kaltstart bezeichnet. Eine solche Zeit ist, ausgenommen beim Einschalten des Drukkers, für einen schnellen Druckbetrieb nicht akzeptabel.

Wird die Wärmestrahlungsquelle dauerhaft auf einer Temperatur gehalten, die deutlich über der Raumtemperatur liegt, beispielsweise oberhalb von 200°C, so kann die Aufwärmzeit bis zum Erreichen der Fixiergrenze erheblich verkürzt werden. In Figur 5 ist eine mit Warmstart bezeichnete Kurve eingetragen, bei der die der Wärmestrahlungsquelle zugeführte Energie so eingestellt wird, daß sich das Papier auf ca. 45 % der erreichbaren Endtemperatur erwärmt. Wenn dann die Fixierstation ihren Normalbetrieb einstellen soll, so wird die Wärmestrahlungsquelle mit Nennleistung NL betrieben, wobei die Fixiergrenze mit Fixiertemperatur Tf innerhalb von 10 sek erreicht wird. Gleichzeitig wird die Leistung, mit der die Wärmestrahlungsquelle in Phasen angesteuert wird, in der ein Druckbetrieb nicht erfolgt, deutlich verringert. Beispielsweise beträgt diese Leistung dann nur 40 % der Nennleistung NL.

Bis zum Erreichen der Fixiergrenze wird die Wärmestrahlungsquelle mit Nennleistung NL betrieben. Nach dem Erreichen der Fixiergrenze wird die Leistung so eingestellt, daß die Temperatur des Papiers am Ende der Fixierstation, d.h. in Bereichen des Papiers, die die Fixierstation verlassen, geringfügig oberhalb der Fixiertemperatur Tf liegt. Durch diese Art der Regelung auf die Papierausgangstemperatur ist man weitgehend unabhängig von dem verwendeten Material, insbesondere ist diese Vorgehensweise unabhängig vom Papiergewicht.

Figur 6 zeigt in einem Diagramm ähnlich dem nach Figur 5 die Papiertemperatur über die Zeit. Aufgrund der Vorheizung wird die Fixiergrenze schnell überschritten. Anschließend sorgt die Regelung dafür, daß die Papiertemperatur beim Verlassen der Fixierstation geringfügig oberhalb der Fixiergrenze liegt.

Figur 7 zeigt die gewählte Leistung für die Wärmestrahlungsquelle abhängig vom Betriebszustand. Beim Betriebszustand "Kontinuierliches Drucken" beträgt die der Wärmestrahlungsquelle zugeführte Leistung etwa 80 % der Nennleistung NL. Beim Betriebszustand mit kurzem Anhalten der Papierbahn beträgt die Leistung etwa 60 bis 80 % der Nennleistung NL. Beim Betriebszustand mit längerem Anhalten der Papierbahn, z.B. < 5 min, beträgt die Leistung 30 bis 60 % der Nennleistung NL. Im Stand-By-Betrieb mit einem Anhalten der Papierbahn länger als 5 min beträgt die Leistung weniger als 30 % der Nennleistung NL. Beim Weitertransport der Papierbahn nach einer Pause beträgt die zugeführte Leistung 100 % der Nennleistung NL.

Figur 8 zeigt schematisch in einer Blockdarstellung die Steuerung der Wärmestrahlungsquelle, die verschiedene Leistungsstufen 1...N hat. Diese Leistungsstufen hängen von den genannten Betriebszuständen 1...N des Druckers ab. Als Regelgröße dient die Temperatur der Papierbahn am Ausgang der Fixierstation.

Figur 9 zeigt schematisch eine Anordnung für eine Fixierstation, wie sie beim Duplexdruckbetrieb verwendet wird. Die Papierbahn 10 wird von einer oberen Wärmestrahlungsquelle 12a und von einer unteren Wärmestrahlungsquelle 12b bestrahlt, um Tonerbilder auf beiden Seiten der Papierbahn 10 zu fixieren. Jede Wärmestrahlungsquelle enthält mehrere Zonen Z1 bis Z6 (vgl. Figur 10), die jeweils getrennt voneinander ansteuerbar sind. Beispielsweise sind die verschiedenen Zonen Z1 bis Z6 durch Heizfolien realisiert, deren Anschlüsse separat herausgeführt sind.

Eine Fixierstation muß Papierbahnen unterschiedlicher Breite verarbeiten können. Für eine hohe Fixierqualität ist es erforderlich, daß die Bestrahlungsstärke über die gesamte Papierbahnbreite relativ gleichmäßig ist, so daß sich eine gleichmäßige Temperatur einstellt. Bei einer Wärmestrahlungsquelle tritt zum Rand hin ein Abfall der Strahlungsintensität auf. Auf der anderen Seite kann bei der Anordnung nach den Figuren 1 und 2 und bei sich einander gegenüberstehenden Heizzonen ohne Papierbahn eine Überhitzung auftreten, da keine Wärmeenergie durch die Papierbahn abgefördert wird. In einem solchen Fall können am Rand der Papierbahn Überhitzungen auftreten, in deren Folge sich Qualitätsmängel einstellen.

Die in der Figur 10 gezeigte Papierbahn 10 hat linksseitig eine festliegende Papierkante; die andere Papierkante taucht je nach Formatbreite in die einander gegenüberliegenden Wärmestrahlungsquellen 12a, 12b ein. Um den Abfall der Strahlungsintensität in den Zonen Z1 zum Rande hin auszugleichen, ist der linksseitige Rand nach rechts verschoben. Um den Steuerungsaufwand zum Steuern der verschiedenen unabhängigen Zonen Z1 bis Z6 zu minimieren, werden Zonen Z1 bis Z4, in denen diesen Zonen die Papierbahn 10 gegenübersteht, zusammengefaßt. Jede gegenüberstehende Zone wird dann mit der gleichen Heizleistung angesteuert. Wenn sich die Formatbreite vergrößert, so werden einzelne Zonen, z.B. die Zone Z5 oder die Zonen Z5 und Z6 zugeschaltet.

Figur 11 zeigt eine Schaltungsanordnung zum Ansteuern der verschiedenen Zonen Z1 bis Z6 der Wärmestrahlungsquellen 12a, 12b. Im vorliegenden Fall sind einander gegenüberstehende Zonen Z1 bis Z6 parallel geschaltet. Es ist jedoch auch möglich, einander gegenüberstehende Zonen in Reihe zu schalten, wodurch sich die je Zone abfallende Spannung halbiert. Beispielsweise kann die Energieversorgung durch eine Impulspaketsteuerung oder eine Phasenanschnittsteuerung erfolgen. Bei der Impulspaketsteuerung werden die Zonen Z1 bis Z6 mit einer von der einzustellenden Leistung abhängigen Anzahl von Stromimpulsen je Zeiteinheit versorgt. In Figur 11 ist eine Regelung der Temperatur skizziert. Ein Temperaturstensor 20 erfaßt die Oberflächentemperatur der Papierbahn 10, die sich längs der Zonen Z1 bis Z4 erstreckt. Das Signal des Sensors 20 gelangt zu einer Regeleinheit 22, die die zusammengefaßten Zonen Z1, Z2, Z3 und Z4 mit Strom so versorgt, daß sich eine konstante Temperatur einstellt. Ein zweiter Sensor 24 erfaßt die Temperatur in einem Bereich, in welchem keine Papierbahn 10 den Zonen Z5, Z6 gegenübersteht. Das Signal des Sensors 24 wird einem Regler 26 zugeführt, der die zusammengefaßten Zonen Z5, Z6 mit elektrischer Energie versorgt, derart, daß sich in diesen Zonen Z5, Z6 eine niedrigere Temperatur einstellt als in den Zonen Z1 bis Z4, die Strahlungsenergie auf die Papierbahn 10 aussenden. Auf diese Weise wird im Randbereich der Papierbahn 10 eine Überhitzung vermieden und dennoch ein gleichmäßiges Temperaturprofil über die Breite der Papierbahn 10 erreicht.

Eine Umschalteinrichtung U mit mehreren Schaltern U1 bis U6 legt fest, wie die verschiedenen Zonen Z1 bis Z6 zusammengefaßt werden. Abhängig von der Breite der Papierbahn 10 wird zwischen den gezeigten Stellungen umgeschaltet, so daß die jeweilige Zone Z1 bis Z6 entweder vom Regler 22 oder vom Regler 26 angesteuert wird. Die Einstellung der Schalter U1 bis U6 kann beispielsweise mit Hilfe einer geeigneten Betriebszustands-Software realisiert werden. Auf diese Weises kann die gesamte Fixierstation mit zwei in Zonen unterteilten Wärmestrahlungsquellen 12a, 12b durch zwei Regelkreise geregelt werden. Eine weitere Vereinfachung ergibt sich, wenn in dem Bereich ohne Papierbahn 10 eine direkt Steuerung der zugeführten Heizleistung erfolgt. Der Sensor 24 kann dann entfallen.

Wie erwähnt, sind die verwendeten Wärmestrahlungsquellen relativ träge, so daß bei einem Anhalten des Trägermaterials und einem Abschalten der Energiezufuhr zur Wärmestrahlungsquelle dennoch eine Überhitzung des Trägermaterials stattfinden kann. Diese Überhitzung kann so stark sein, daß das Trägermaterial, z.B. Papier, sich entzündet. Es muß daher sichergestellt werden, daß die Abdeckvorrichtung auch bei Ausfall des Antriebsmotors, beispielsweise bei Stromausfall, noch zuverlässig funktioniert, um eine Gefahrensituation auszuschließen. Ein Ausführungsbeispiel der Erfindung ist nun dadurch gekennzeichnet, daß die Abdeckvorrichtung mit einer Sicherheitsvorrichtung verbunden ist, die einen Energiespeicher enthält, und daß beim Ausfall des Antriebs für die Abdeckvorrichtung dem Energiespeicher Energie entnommen wird, mit der die Abdeckvorrichtung durch die Sicherheitsvorrichtung in den Strahlengang zwischen Strahlungsquelle und Trägermaterial bewegt wird. Als Energiespeicher kann ein elektrischer, ein pneumatischer, ein magnetischer oder ein mechanischer Speicher verwendet werden. Vorzugsweise wird im Energiespeicher mechanische Federenergie gespeichert, d.h. er enthält eine Linearfeder, eine Drehfeder oder eine Gasdruckfeder.

Ein einfaches Ausführungsbeispiel für eine Sicherheitsvorrichtung ist in Figur 12 dargestellt. Die gesamte Fixierstation 30 enthält zwei Heizvorrichtungen 32a und 32b, die die Papierbahn 10 beidseitig beheizen. Die jeweiligen Abdeckvorrichtungen 16a, 16b werden durch Zahnriemen 20a, 20b bewegt. Die beiden Zahnriemen 20a, 20b werden über Antriebsräder und Achsen durch einen Riemen oder eine Kette 34 angetrieben, die um eine Antriebswelle 36 gelegt ist. An die Antriebswelle 36 greift ein Motor (nicht dargestellt) an. Zwischen Antriebswelle 36 und Motor ist eine Magnetkupplung geschaltet (nicht dargestellt), die bei Ausfall des Motors die Motorwelle abkoppelt. Mit der Antriebswelle 36 ist auch ein Drahtseil 38 als Zugmittel verbunden, das wiederum mit einer Linearfeder 40 verbunden ist. Bei jeder Hin- und Herbewegung der Motorwelle in beiden Drehrichtungen, um die Abdeckvorrichtungen 16a, 16b zu schließen oder zu öffnen, wird beim Aufwickeln des Drahtseils 38 auf der Antriebswelle 36 die Feder 40 gespannt und entspannt. Für den Fall, daß ein Stromausfall eintritt, und die Abdeckvorrichtungen 16a, 16b sich im offenen Zustand befinden, wird der Motor über die Magnetkupplung von der Antriebswelle 36 gelöst und das Drahtseil 38 dreht die Antriebswelle 36 unter Entspannung der Feder 40 so, daß die Abdeckvorrichtungen 16a, 16b die von den Wärmestrahlungsquellen 12a, 12b ausgesandten Strahlungen vollständig abdecken. Um bei einem solchen Zustand ein hartes Aufschlagen der Abdeckvorrichtungen 16a, 16b auf ihre Endstellung zu vermeiden, sind Anschlagdämpfer 42a, 42b vorgesehen, die den Aufschlag dämpfen. Die Elemente Feder 40 und Drahtseil 38 bilden einen Sicherheitsrückzug. Anstelle des Drahtseils 38 kann auch eine Kette oder ein Zahnriemen verwendet werden. Figur 13 zeigt eine Zustandstabelle für den Normalbetrieb und eine Störung.

Die Figuren 14 und 15 zeigen ein weiteres Ausführungsbeispiel, bei dem eine Verriegelungsvorrichtung verwendet wird. Mit Hilfe dieser Verriegelungsvorrichtung wird erreicht, daß der Federspeicher nicht bei jeder Bewegung der Abdeckvorrichtung gespannt oder entspannt wird. Hierzu wird der einmal geladene Federspeicher im aufgezogenen Zustand verriegelt. Diese Verriegelung wird im Gefahrenfalle gelöst.

Figur 14 zeigt eine Weiterbildung des Ausführungsbeispiels nach Figur 13. Gleiche Teile sind gleich bezeichnet. Die Feder 40 ist über das Zugmittel 38, beispielsweise ein Drahtseil, eine Kette oder ein Zahnriemen mit der Antriebswelle 36 verbunden. Um das Zugmittel 38 unter Spannung zu halten, ist ein Zugmittelspanner 44 vorgesehen, der unter Federlast das Zugmittel 38 beim normalen Betrieb bei der Hin- und Herbewegung der Abdeckvorrichtung 16a, 16b spannt. Eine Sperrklinke 46 greift in einen Sperrhaken 48 ein. Die Sperrklinke 46 wird durch einen Elektrohaltemagneten 50 betätigt. Parallel zur Bewegung der Feder 40 ist ein Dämpfer 52 geschaltet, der die Federbewegung abdämpft. Beim Betrieb der Sicherheitsvorrichtung wird zu Beginn die Feder 40 einmalig mithilfe der Antriebswelle 36 und dem Zugmittel 38 gegebenenfalls mit reduzierter Motorgeschwindigkeit aufgezogen. Der Elektrohaltemagnet 50 hält bei vorhandener Betriebsspannung die Sperrklinke 46 in dem gezeigten Zustand. Wenn die Feder 40 weit genug aufgezogen ist, rastet der Sperrhaken 48 in die Sperrklinke 46 ein. Der Hub der Feder 40 ist auf die Bewegung der Abdeckvorrichtungen 16a, 16b abgestimmt.

Bei einer Störung wird der Motor durch die Magnetkupplung automatisch abgekoppelt, so daß er die weitere Bewegung durch die Sicherheitsvorrichtung nicht behindert. Bei fehlender Betriebsspannung schaltet der Elektrohaltemagnet 50 ab und gibt. die Sperrklinke 46 frei. Aufgrund der in der Feder 40 gespeicherten Federenergie wird die Antriebswelle 36 bewegt, um die Abdeckvorrichtungen 16a, 16b in den geschlossenen Zustand zu bringen. Der Dämpfer 52 ist der Feder 40 direkt parallel geschaltet. Damit wird die Schließbewegung über den gesamten Betätigungsweg gleichmäßig gedämpft. Diese Dämpfung ist insbesondere deshalb notwendig, damit die Sicherheitsvorrichtung auch bei halb geöffneter Abdeckvorrichtung 16a, 16b keinen harten Schlag verursacht.

Vorteilhafter Weise wird anstelle einer Linearfeder 40 und einer Dämpfung 52 eine Gasdruckfeder verwendet, die eine Kombination aus Federspeicher und Dämpfung darstellt. Ein weiterer Vorteil der Verwendung von Gasdruckfedern liegt darin, daß ein schlagartiger Ausfall nicht vorkommt. Während normale mechanische Federn auch bei einer korrekten Auslegung schlagartig durch Bruch ausfallen können, verliert eine Gasdruckfeder gegen Ende Ihrer Lebensdauer allmählich Innendruck durch Verschleiß der Dichtungen. Durch Kontrolle der zum Aufziehen oder für die Verriegelung notwendigen Kraft kann die Gasdruckfeder bis kurz vor Erreichen eines Mindestinnendrucks verwendet und dann ein notwendiger Austausch über das Bedienfeld am Drucker angezeigt werden.

Figur 15 zeigt eine Ausführung unter Verwendung einer Gasdruckfeder 54. Das bewegliche Ende der Gasdruckfeder 54 ist mit einer Umlenkrolle 56 verbunden, über die das Zugmittel 38 umgelenkt wird. In der gezeigten Stellung ist die Abdeckvorrichtung 16 geschlossen und die Gasdruckfeder 54 entspannt. Als Zugmittel 38 ist ein Seil vorgesehen, das auf die Antriebswelle 36 aufgewickelt wird. Die Antriebsleistung des Motors muß lediglich auf die normale Betätigung der Abdeckvorrichtungen 16a, 16b ausgelegt sein, da die Gasdruckfeder 54 nur selten gespannt werden muß und deshalb eine reduzierte Aufziehgeschwindigkeit möglich ist.

Figur 16 zeigt eine Zustandstabelle für den Normalbetrieb und beim Auftreten einer Störung bei Verwendung eines verriegelbaren Sicherheitsrückzuges.

Figur 17 zeigt ein Beispiel für eine Zugmittelführung mit zwei Spannfedern 60, 62, die an den Enden des Zugmittels 38 angreifen. In dieser Figur 17 ist der Zustand "Gasdruckfeder 54 entspannt" und "Abdeckung geschlossen" gezeigt, d.h. vor dem Aufziehen der Gasdruckfeder 54 bzw. nach Betätigung der Gasdruckfeder 54 im Störfall. Das gesamte Zugmittel 38 wird bei Betätigung der Abdeckvorrichtungen 16a, 16b zwischen den beiden Anschlägen 63, 64 hin- und herbewegt. Der Anschlag 63 definiert die Stellung "Abdeckung offen"; der Anschlag 64 definiert die Stellung "Abdeckung geschlossen".Bei Verwendung identischer Federn 60, 62 ist für die Zugmittelbewegung näherungsweise keine Antriebsleistung notwendig. Über den Formschluß zu den Abdeckvorrichtungen 16a, 16b bilden die dargestellten Anschläge auch die Endanschläge für die Bewegung der Abdeckvorrichtungen 16a, 16b.

Figur 18 zeigt eine weitere Vereinfachung der Anordnung des Zugmittels 38. Im Unterschied zum Ausführungsbeispiel nach Figur 17 ist nur eine Feder 70 mit Anschlägen (wo sind diese in der Figur?) vorgesehen. Die Feder 70 wird bei aufgezogener Gasdruckfeder 54 mit dem Zugmittel 38 zwischen diesen Anschlägen hin- und herbewegt. Die Übersetzung des relativ kurzen Hubs der Gasdruckfeder 54 auf den Betätigungsweg für die Abdeckvorrichtung 16a, 16b erfolgt über das Durchmesserverhältnis der Antriebsräder 72 und 36. Durch Verwenden einer Gasdruckfeder 54 mit relativ kurzem Hub wird zusätzlich Bauraum gespart. Aufgrund der symmetrischen Führung des Zugmittels, beispielsweise einer Kette, wird es möglich, die durch die Gasdruckfeder 54 bewegte Umlenkrolle 56 nahezu querkraftfrei zu führen.

Figur 19 zeigt den Aufbau eines Verriegelungsmechanismus in Kombination mit der Gasdruckfeder 54. Die Umlenkrolle 56 hat einen Querbolzen 74, der in einer Längsführung 76 geführt ist. Wenn die Gasdruckfeder 54 gespannt wird, rastet der Querbolzen 74 in einer Ausnehmung 78 der Sperrklinke 46 ein. Die Sperrklinke 46 hat eine weitere Ausnehmung 80 in die ein Sperrbolzen 82 des Haltemagneten 50 greift. Die Sperrklinke 46 kann um die Drehachse 84 verdreht werden. Wenn der Haltemagnet 50 mit Betriebsspannung beaufschlagt ist, so hält die Sperrklinke 46 den Querbolzen 74 fest. Die Gasdruckfeder 54 verbleibt in ihrem gespannten Zustand. Bei Abfall der Betriebsspannung gibt der Haltemagnet 50 den Sperrbolzen 82 frei, so daß sich die Sperrklinke 46 um die Drehachse 84 verdrehen kann. Dabei löst sich der Querbolzen 74 aus der Ausnehmung 78 und die Umlenkrolle 56 bewegt sich in Figur 19 nach rechts und treibt das Zugmittel an. Durch geeignete Hebelverhältnisse an der Sperrklinke 46 genügt bereits eine geringe Haltekraft des Magneten, um die Gasdruckfeder 54 im gespannten Zustand zu arretieren.

Figur 20 zeigt eine andere Ausführungsform der Verriegelung, wobei die Sperrklinke 46 eine lineare, vertikale Bewegung entlang von Langlöchern 86 ausführt. Die Ausnehmungen 80, 78 enthalten Führungsschrägen 88, 90, die im verriegelten Zustand das Kräftegleichgewicht definieren.

Figur 21 zeigt ein weiteres Ausführungsbeispiel der Verriegelungsvorrichtung mit einem Schwenkhebel 94, der eine Langlochführung 96 enthält. Im verriegelten Zustand hält der Haltemagnet 50 den Schwenkhebel 94, an den eine Ankerplatte 92 befestigt ist. Der Querbolzen 74 der Umlenkrolle 56, in diesem Fall ein Umlenkritzel, ist sowohl in der Längsführung 76 als auch in der Langlochführung 96 geführt. Wenn der Elektrohaltemagnet 50 abfällt, so dreht sich der Schwenkhebel 94 nach oben, bis Langlochführung 96 und Längsführung 76 sich decken. Der Querbolzen 74 kann sich dann in beiden Führungen 76, 96 bewegen. Bei diesem Ausführungsbeispiel benötigt der Elektrohaltemagnet 50 nur eine sehr geringe Haltekraft.

Figur 22 zeigt ein Ausführungsbeispiel für eine Sicherheitsvorrichtung mit Verriegelung durch einen Schwenkhebel 94. Als Zugmittel 38 ist eine Kette vorgesehen, die über das Ritzel auf der Antriebswelle 36 gelegt ist. Eine Kettenspannfeder 100 mit Dämpfungselementen 102 wird zwischen zwei Endanschlägen 104 bewegt. Die Hebelübersetzung des Haltemagneten 50 zur Gasfeder 54 ist durch das Verhältnis Abstand a des Schwenkhebeldrehpunkts 106 zur Achse 108 der Gasdruckfeder 54 zu Abstand b des Schwenkhebeldrehpunktes 106 zur Achse 110 des Haltemagneten 50 bestimmt.

### Bezugszeichenliste

- 10: Papierbahn
- 12: Wärmestrahlungsquelle
- 14: Isolierung
- 16: Abdeckvorrichtung, Rollo
- 18: Umlenkrollen
- 20: Zahnriemen
- 22: Regler
- 24: Sensor
- 26: Regler
- 30: Fixierstation
- 32a, 32b: Heizvorrichtungen
- 34: Kette
- 36: Antriebswelle
- 38: Drahtseil
- 40: Feder
- 44: Zugmittelspanner
- 46: Sperrklinke
- 48: Sperrhaken
- 50: Elektrohaltemagnet
- 52: Dämpfer
- 54: Gasdruckfeder
- 56: Umlenkrolle
- 60, 62: Spannfedern
- 63, 64: Anschläge
- 70: Feder
- 72: Antriebswelle
- 74: Querbolzen
- 76: Längsführung
- 78: Ausnehmung
- 80: Ausnehmung
- 82: Sperrbolzen
- 86: Langlöcher
- 88, 90: Führungsschrägen
- 92: Ankerplatte
- 94: Schwenkhebel
- 96: Langlochführung
- 100: Kettenspannfeder
- 102: Dämpfungselemente
- 104: Endanschläge
- 106: Schwenkhebeldrehpunkt
- 108: Achse der Gasdruckfeder
- a, b: Abstände
- v_{R}: Transportgeschwindigkeit des Rollos
- v_{P}: Transportgeschwindigkeit der Papierbahn
- NL: Nennleistung
- Tf: Fixiertemperatur
- Tm: maximale Temperatur
- Z1 bis Z6: Zonen
- U: Umschalteinrichtung
- U1 bis U6: Schalter

## Patentansprüche

1. Fixierstation zum Fixieren von Tonerbildern auf einem Trägermaterial,
mit einer Heizvorrichtung mit mindestens einer Wärmestrahlungsquelle (12), die Strahlung in Richtung des Trägermaterials (10) aussendet,
und mit einer im wesentlichen parallel zur Bewegungsrichtung des Trägermaterials (10) bewegbaren Abdeckvorrichtung (16), die in den Strahlengang zwischen Wärmestrahlungsquelle (12) und Trägermaterial (10) bewegbar ist,
**dadurch gekennzeichnet, daß** bei einem Anhalten des Trägermaterials (20) die Abdeckvorrichtung (16) mit der Geschwindigkeit v_{R} bewegt wird, gemäß der Beziehung:${\text{v}}_{\text{R}} {\text{= -v}}_{\text{P}} \text{,}$ worin v_{P} die Transportgeschwindigkeit des Trägermaterials (10) ist,
und daß bei Weitertransport des Trägermaterials (10) mit der Geschwindigkeit v_{P} die Abdeckvorrichtung (16) mit der Geschwindigkeit v_{R} bewegt wird gemäß der Beziehung:${\text{v}}_{\text{R}} {\text{= v}}_{\text{P}} \text{.}$

2. Fixierstation nach Anspruch 1, **dadurch gekennzeichnet, daß** die Abdeckvorrichtung (16) mindestens die Breite des Trägermaterials (10) hat.

3. Fixierstation nach Anspruch 1 oder 2, **dadurch gekennzeichnet, daß** die Abdeckvorrichtung (16) in Bewegungsrichtung des Trägermaterials gesehen biegsam ist.

4. Fixierstation nach einem der vorhergehenden Ansprüche, **dadurch gekennzeichnet, daß** die Abdeckvorrichtung (16) ein Band enthält.

5. Fixierstation nach einem der vorhergehenden Ansprüche 1 bis 3, **dadurch gekennzeichnet, daß** die Abdeckvorrichtung (16) eine Vielzahl von streifenförmigen Lamellen enthält, die ein Rollo (16) bilden, wobei aneinandergrenzende Lamellen sich vorzugsweise überlappen.

6. Fixierstation nach einem der vorhergehenden Ansprüche, **dadurch gekennzeichnet, daß** das Band bzw. die Lamellen nach Art eines Wickels aufwickelbar sind.

7. Fixierstation nach einem der vorhergehenden Ansprüche, **dadurch gekennzeichnet, daß** um die Heizvorrichtung eine endlose Umlenkvorrichtung (18, 20) angeordnet ist, und daß das Band bzw. das Rollo (16) entlang der Umlenkvorrichtung bewegbar ist.

8. Fixierstation nach einem der vorhergehenden Ansprüche, **dadurch gekennzeichnet, daß** die Umlenkvorrichtung eine Spannvorrichtung (44) enthält, die das Band bzw. das Rollo (16) in einem gespannten Zustand hält.

9. Fixierstation nach einem der vorhergehenden Ansprüche, **dadurch gekennzeichnet, daß** die Abdeckvorrichtung (16) eine Länge hat, die ausreicht, um die gesamte Strahlung der Wärmestrahlungsquelle (12) in Richtung des Trägermaterials (10) abzudecken.

10. Fixierstation nach einem der vorhergehenden Ansprüche, **dadurch gekennzeichnet, daß** die Abdeckvorrichtung eine starre Platte zum Abdecken der Strahlung enthält.

11. Fixierstation nach einem der vorhergehenden Ansprüche, **dadurch gekennzeichnet, daß** die Wärmestrahlungsquelle (12) eine Strahlungstemperatur im Bereich von 500°C bis 800°C hat und die maximale Intensität der Strahlung bei einer Wellenlänge größer als 2 µm liegt.

12. Fixierstation nach einem der vorhergehenden Ansprüche, **dadurch gekennzeichnet, daß** beiderseits des Trägermaterials (10) je eine Heizvorrichtung (32a, 32b) mit je mindestens einer Wärmestrahlungsquelle (12a, 12b) angeordnet ist, wobei jeweils eine Abdeckvorrichtung (16a, 16b) in den Strahlengang zwischen Wärmestrahlungsquelle (12a, 12b) und Trägermaterial (10) bewegbar ist, wobei vorzugsweise beide Abdeckvorrichtungen durch einen gemeinsamen Antrieb bewegt werden.

13. Fixierstation nach einem der vorhergehenden Ansprüche, **dadurch gekennzeichnet, daß** sie für eine Druckeinrichtung oder Kopiereinrichtung verwendet wird, die im Duplexdruckbetrieb arbeitet.

14. Fixierstation nach einem der vorhergehenden Ansprüche, **dadurch gekennzeichnet, daß** als Wärmestrahlungsquelle (12) ein Keramik-Flächenstrahler, ein Quarz-Strahler oder insbesondere ein Folienstrahler verwendet wird.

15. Fixierstation nach Anspruch 14, **dadurch gekennzeichnet, daß** die Wärmestrahlungsquelle (12) vorgeheizt wird.

16. Fixierstation nach Anspruch 15, **dadurch gekennzeichnet, daß** die Wärmestrahlungsquelle (12) auf eine Temperatur größer als 200°C vorgeheizt wird.

17. Fixierstation nach Anspruch 16, **dadurch gekennzeichnet, daß** sich am Trägermaterial (10) bei einem Betrieb der Wärmestrahlungsquelle (12) mit Nennleistung NL im eingeschwungenen Zustand eine Temperatur Tm einstellt, und daß die Wärmestrahlungsquelle (12) so vorgeheizt wird, daß sich auf dem Trägermaterial eine Temperatur von annähernd 0,45 Tm einstellt.

18. Fixierstation nach einem der vorhergehenden Ansprüche, **dadurch gekennzeichnet, daß** ein Temperatursensor die Temperatur auf dem Trägermaterial erfaßt, vorzugsweise beim Verlassen der Fixierstation, und daß die Energiezufuhr zur Wärmestrahlungsquelle so eingestellt wird, daß sie geringfügig oberhalb der Fixiertemperatur Tf liegt.

19. Fixierstation nach einem der vorhergehenden Ansprüche, **dadurch gekennzeichnet, daß** die Fixiertemperatur 0,8 x Tm beträgt.

20. Fixierstation nach einem der vorhergehenden Ansprüche 17 bis 19, **dadurch gekennzeichnet, daß** eine Leistungssteuerung vorgesehen ist, die der Wärmestrahlungsquelle elektrische Energie zuführt,
daß im Betriebszustand mit konstantem Drucken die Leistungssteuerung eine Leistung von annähernd 80 % NL einstellt, wobei NL die Nennleistung ist,
daß beim Betriebszustand mit kurzem Anhalten von < 10 sek die Leistung 60 % bis 80 % NL eingestellt wird,
daß bei einem Betriebszustand mit langem Anhalten von > 10 sek bis < 5 min eine Leistung von 30 % bis 60 % NL eingestellt wird,
daß im Betriebszustand Stand-By-Betrieb mit einer Wartezeit von > 5 min eine Leistung von < 30 % NL eingestellt wird,
und daß beim Start-Betriebszustand eine Leistung von 100 % NL eingestellt wird.

21. Fixierstation nach einem der vorhergehenden Ansprüche, **dadurch gekennzeichnet, daß** jede Wärmestrahlungsquelle (12a, 12b) in mehrere Zonen (Z1 bis Z6) aufgeteilt ist, die jeweils getrennt mit elektrischer Energie versorgt wird, und daß die Zonen (Z1 bis Z6) abhängig von der Breite des Trägermaterials (10) mit elektrischer Energie versorgt werden.

22. Fixierstation nach Anspruch 21, **dadurch gekennzeichnet, daß** Zonen (Z5 bis Z6), denen kein Trägermaterial (10) gegenübersteht, mit verringerter Leistung angesteuert werden.

23. Fixierstation nach einem der vorhergehenden Ansprüche 21 und 22, **dadurch gekennzeichnet, daß** eine Längskante des Trägermaterials (10) innerhalb einer Zone (Z1) liegt.

24. Fixierstation nach einem der vorhergehenden Ansprüche 21 bis 23, **dadurch gekennzeichnet, daß** mehrere Zonen (Z1, Z2, Z3, Z4; Z5, Z6) zusammengefaßt und wie eine einzige Zone angesteuert werden.

25. Fixierstation. nach einem der vorhergehenden Ansprüche 21 bis 24, **dadurch gekennzeichnet, daß** bei zwei Heizvorrichtungen einander gegenüberstehende Zonen mit gleicher Leistung angesteuert werden.

26. Fixierstation nach einem der vorhergehenden Ansprüche 21 bis 25, **dadurch gekennzeichnet, daß** einander gegenüberstehende Zonen in Reihe geschaltet sind.

27. Fixierstation nach einem der vorhergehenden Ansprüche 21 bis 26, **dadurch gekennzeichnet, daß** die Leistungssteuerung durch eine Impulspaketsteuerung oder eine Phasenanschnittsteuerung erfolgt.

28. Fixierstation nach einem der vorhergehenden Ansprüche 21 bis 27, **dadurch gekennzeichnet, daß** eine Temperaturregelung erfolgt, derart, daß in Zonen mit Trägermaterial eine Temperatur höher als die Fixiertemperatur und in Zonen ohne Trägermaterial eine niedrigere Temperatur eingestellt wird.

29. Fixierstation nach Anspruch 28, **dadurch gekennzeichnet, daß** nur in Zonen mit Trägermaterial eine Temperaturregelung erfolgt.

30. Fixierstation nach einem der vorhergehenden Ansprüche 1 bis 29, **dadurch gekennzeichnet, daß** die Abdeckvorrichtung mit einer Sicherheitsvorrichtung verbunden ist, die einen Energiespeicher enthält, und daß beim Ausfall des Antriebs für die Abdeckvorrichtung dem Energiespeicher Energie entnommen wird, mit der die Abdeckvorrichtung durch die Sicherheitsvorrichtung in den Strahlengang zwischen Strahlungsquelle und Trägermaterial bewegt wird.

31. Fixierstation nach Anspruch 30, **dadurch gekennzeichnet, daß** der Energiespeicher ein Federenergiespeicher (40) ist, der vorzugsweise eine Linearfeder (40), eine Drehfeder oder eine Gasfeder (54) enthält.

32. Fixierstation nach Anspruch 30 oder 31, **dadurch gekennzeichnet, daß** der Energiespeicher bei jeder Schließbewegung der Abdeckvorrichtung (16a, 16b) mit Energie gefüllt wird.

33. Fixierstation nach einem der vorhergehenden Ansprüche 30 bis 31, **dadurch gekennzeichnet, daß** der Energiespeicher einmalig durch einen Antrieb der Abdeckvorrichtung mit Energie gefüllt und danach durch eine Verriegelungsvorrichtung verriegelt wird, und daß die Verriegelung bei Ausfall des Antriebs gelöst wird.

34. Fixierstation nach Anspruch 33, **dadurch gekennzeichnet, daß** die Verriegelungsvorrichtung einen Elektromagneten (50) enthält, der während des Normalbetriebs von Strom durchflossen ist, und daß bei Ausfall des Stroms und Abfall des Elektromagneten die Verriegelung gelöst wird.

35. Fixierstation nach einem der vorhergehenden Ansprüche 30 bis 34, **dadurch gekennzeichnet, daß** der Antrieb für die Abdeckvorrichtung eine Magnetkupplung enthält, die bei Ausfall des Antriebs den Antrieb abkoppelt.

36. Fixierstation nach einem der vorhergehenden Ansprüche 30 bis 35, **dadurch gekennzeichnet, daß** in den Heizvorrichtungen Anschlagdämpfer (42a, 42b) enthalten sind, die den Aufschlag der Abdeckvorrichtungen (16a, 16b) dämpfen.

37. Fixierstation nach einem der vorhergehenden Ansprüche 30 bis 36, **dadurch gekennzeichnet, daß** das Zugmittel (38) über eine Umlenkrolle (56) geführt ist.

38. Fixierstation nach Anspruch 37, **dadurch gekennzeichnet, daß** die Verriegelungsvorrichtung einen Schwenkhebel (94) mit einer Langlochführung (96) enthält, daß der Haltemagnet (50) den Schwenkhebel (94) an seinem abstehendem Ende hält, daß ein Querbolzen (74) der Umlenkrolle (56) in einer feststehenden Längsführung (76) und in der Langlochführung (96) geführt ist, daß bei. einem Abfallen des Haltemagneten (50) der Schwenkhebel (94) verdreht wird, bis Langlochführung (96) und Längsführung (76) miteinander ausgerichtet sind und sich der Querbolzen (74) in beiden Führungen (76, 96) bewegt.

## Claims

1. Fixing station for fixing toner images on a carrier material,
comprising a heating device with at least one radiant heat source (12) that emits radiation in the direction of the carrier material (10),
and having a cover device (16) movable essentially parallel to the moving direction of the carrier material (10) and that can be moved into the beam path between radiant heat source (12) and carrier material (10),
**characterized in that**, in the case of a stop of the carrier material (20), the cover device (16) is moved with the velocity v_{R}, according to the relationship:${\text{v}}_{\text{R}} {\text{= -v}}_{\text{p}} \text{,}$ wherein vₚ is the transport velocity of the carrier material (10),
and **in that**, in the case of continued transport of the carrier material (10) with the velocity vₚ, the cover device (16) is moved with the velocity v_{R}, according to the relationship:${\text{v}}_{\text{R}} {\text{= v}}_{\text{p}} \text{.}$

2. Fixing station according to claim 1, **characterized in that** the cover device (16) has at least the width of the carrier material (10).

3. Fixing station according to claim 1 or 2, **characterized in that** the cover device (16) is flexible as viewed in moving direction of the carrier material.

4. Fixing station according to one of the preceding claims, **characterized in that** the cover device (16) contains a band.

5. Fixing station according to one of the preceding claims 1 to 3, **characterized in that** the cover device (16) contains a plurality of strip-shaped lamellae that form a window blind (16), wherein adjoining lamellae preferably overlap.

6. Fixing station according to one of the preceding claims, **characterized in that** the band or, respectively, the lamallae can be wound up in the manner of a winding.

7. Fixing station according to one of the preceding claims, **characterized in that** an endless deflection means (18, 20) is arranged around the heating device, and **in that** the band or, respectively, the window blind (16) can be moved along the deflection device.

8. Fixing station according to one of the preceding claims, **characterized in that** the deflection device contains a tensioning mechanism (44) that keeps the band or, respectively, the window blind (16) in a tensed condition.

9. Fixing station according to one of the preceding claims, **characterized in that** the cover device (16) has a length that is adequate in order to cover the entire radiation of the radiant heat source (12) in the direction of the carrier material (10).

10. Fixing station according to one of the preceding claims, **characterized in that** the cover device contains a rigid plate for covering the radiation.

11. Fixing station according to one of the preceding claims, **characterized in that** the radiant heat source (12) has a radiation temperature in the range from 500°C to 800°C and the maximum intensity of the radiation lies at a wavelength greater than 2 µm.

12. Fixing station according to one of the preceding claims, **characterized in that** a respective heating device (32a, 32b) each having at least one radiant heat source (12a, 12b) is arranged at both sides of the carrier material (10), wherein a respective cover device (16a, 16b) can be moved into the beam path between radiant heat source (12a, 12b) and carrier material (10), both cover devices being preferably moved by a common drive.

13. Fixing station according to one of the preceding claims, **characterized in that** it is employed for a printer device or copier device that works in duplex printing mode.

14. Fixing station according to one of the preceding claims, **characterized in that** a ceramic flat radiator, a crystal radiator or, in particular, a foil radiator is employed as radiant heat source (12).

15. Fixing station according to claim 14, **characterized in that** the radiant heat source (12) is pre-heated.

16. Fixing station according to claim 15, **characterized in that** the radiant heat source (12) is pre-heated to a temperature above 200°C.

17. Fixing station according to claim 16, **characterized in that** a temperature Tm is established in the steady state at the carrier material (10) given an operation of the radiant heat source (12) with nominal power NL, and **in that** the radiant heat source (12) is pre-heated such that a temperature of approximately 0,45 Tm is established on the carrier material.

18. Fixing station according to one of the preceding claims, **characterized in that** a temperature sensor acquires the temperature on the carrier material, preferably when it departs the fixing station, and **in that** the energy supplied to the radiant heat source is set such that it lies slightly above the fixing temperature Tf.

19. Fixing station according to one of the preceding claims, **characterized in that** the fixing temperature amounts to 0,8 x Tm.

20. Fixing station according to one of the preceding claims 17 to 19, **characterized in that** a power control is provided that supplies electrical energy to the radiant heat source,
**in that**, in the operating condition with constant printing, the power control sets a power of approximately 80% NL, NL being the nominal power,
**in that**, in the operating condition with short stoppage of < 10 seconds, the power is set to 60% to 80% NL,
**in that**, in the case of an operating condition with long stoppage of > 10 seconds to < 5 minutes, a power of 30% to 60% NL is set,
**in that**, in the operating condition of standby mode having a waiting time of > 5 minutes, a power of < 30% NL is set,
and **in that**, in the case of the start operating condition, a power of 100% NL is set.

21. Fixing station according to one of the preceding claims, **characterized in that** each radiant heat source (12a, 12b) is divided into a plurality of zones (Z1 to Z6) that are respectively separately supplied with the electrical energy, and **in that** the zones (Z1 to Z6) are supplied with electrical energy depending on the width of the carrier material (10).

22. Fixing station according to claim 21, **characterized in that** zones (Z5 to Z6) opposite which no carrier material (10) resides are driven with reduced power.

23. Fixing station according to one of the preceding claims 21 and 22, **characterized in that** a longitudinal edge of the carrier material (10) lies within a zone (Z1).

24. Fixing station according to one of the preceding claims 21 to 23, **characterized in that** a plurality of zones (Z1, Z2, Z3, Z4; Z5, Z6) are combined and driven like a single zone.

25. Fixing station according to one of the preceding claims 21 to 24, **characterized in that**, in the case of two heating devices, zones residing opposite one another are driven with the same power.

26. Fixing station according to one of the preceding claims 21 to 25, **characterized in that** zones residing opposite one another are connected in series.

27. Fixing station according to one of the preceding claims 21 to 26, **characterized in that** the power control takes place with a pulse packet control or a phase control.

28. Fixing station according to one of the preceding claims 21 to 27, **characterized in that** a temperature regulation takes place such that a temperature higher than the fixing temperature is set in zones having carrier material and a lower temperature is set in zones without carrier material.

29. Fixing station according to claim 28, **characterized in that** a temperature regulation takes place only in zones with carrier material.

30. Fixing station according to one of the preceding claims 1 to 29, **characterized in that** the cover device is connected to a safety mechanism that contains an energy store, and **in that**, in the case of an outage of the drive for the cover device, energy is taken from the energy store with which the cover device is moved by the safety mechanism into the beam path between radiation source and carrier material.

31. Fixing station according to claim 30, **characterized in that** the energy store is a spring energy store (40) that preferably contains a linear spring (40), a rotary spring or a gas spring (54).

32. Fixing station according to claim 30 or 31, **characterized in that** the energy store is filled with energy in the case of every closing movement of the cover device (16a, 16b).

33. Fixing station according to one of the preceding claims 30 to 31, **characterized in that** the energy store is filled once with energy by a drive of the cover device and is subsequently locked by a locking mechanism, and **in that** the locking is released in the case of an outage of the drive.

34. Fixing station according to claim 33, **characterized in that** the locking mechanism contains an electromagnet (50) through which current runs during normal operation, and **in that** the lock is released in the case of an outage of the current and drop-off of the electromagnet.

35. Fixing station according to one of the preceding claims 30 to 34, **characterized in that** the drive for the cover device contains a magnetic coupling that uncouples the drive in the case of an outage of the drive.

36. Fixing station according to one of the preceding claims 30 to 35, **characterized in that** shock absorbers (42a, 42b) that damp the impact of the cover devices (16a, 16b) are contained in the heating devices.

37. Fixing station according to one of the preceding claims 30 to 36, **characterized in that** the traction means (38) is guided over a deflection roller (56).

38. Fixing station according to claim 37, **characterized in that** the locking mechanism contains a swivel lever (94) with an oblong hole guide (96), **in that** the retainer magnet (50) holds the swivel lever (94) at its projecting end, **in that** a cross pin (74) of the deflection roller (56) is guided in a stationary longitudinal guide (76) and in the oblong hole guide (96), **in that**, in the case of a drop-off of the retainer magnet (50), the swivel lever (94) is turned until the oblong hole guide (96) and the longitudinal guide (76) are aligned with one another and the cross pin (74) moves in both guides (76, 96).

## Revendications

1. Station de fixation destinée à fixer des images formées par du toner sur un matériau de support, comportant :
un dispositif de chauffage doté d'au moins une source de rayonnement thermique (12) émettant un faisceau en direction du matériau de support (10),
et un dispositif de revêtement (16) qui est apte à se déplacer sensiblement parallèlement à la direction de déplacement du matériau de support (10), et qui est apte à se déplacer dans la trajectoire du faisceau entre la source de rayonnement thermique (12) et le matériau de support (10),
**caractérisée en ce que**, lors d'un arrêt du matériau de support (20), le dispositif de revêtement (16) est déplacé à la vitesse v_{R} donnée par à la relation :${\text{v}}_{\text{R}} {\text{= -v}}_{\text{P}} \text{,}$ où v_{P} est la vitesse de défilement du matériau de support (10),
et **en ce que**, lorsque le matériau de support (10) continue de défiler à la vitesse v_{P}, le dispositif de revêtement (16) est déplacé à la vitesse v_{R} donnée par la relation :${\text{v}}_{\text{R}} {\text{= v}}_{\text{P}} \text{,}$

2. Station de fixation selon la revendication 1, **caractérisée en ce que** le dispositif de revêtement (16) a une largeur au moins égale à celle du matériau de support (10).

3. Station de fixation selon la revendication 1 ou 2, **caractérisée en ce que** le dispositif de revêtement (16) est flexible dans la direction de déplacement du matériau de support.

4. Station de fixation selon l'une des revendications précédentes, **caractérisée en ce que** le dispositif de revêtement (16) comporte une bande.

5. Station de fixation selon l'une des revendications précédentes 1 à 3, **caractérisée en ce que** le dispositif de revêtement (16) comporte un grand nombre de lamelles en forme de bande qui forme un store (16) dans lequel, avantageusement, les lamelles adjacentes se recouvrent.

6. Station de fixation selon l'une des revendications précédentes, **caractérisée en ce que** la bande resp. les lamelles peuvent être déroulées à la manière d'un rouleau.

7. Station de fixation selon l'une des revendications précédentes, **caractérisée en ce qu'**un dispositif de déviation sans fin (18, 20) est agencé autour du dispositif de chauffage, et **en ce que** la bande resp. le store (16) est déplaçable le long du dispositif de déviation.

8. Station de fixation selon l'une des revendications précédentes, **caractérisée en ce que** le dispositif de déviation comporte un dispositif tendeur (44) qui maintient la bande resp. le store (16) dans un état tendu.

9. Station de fixation selon l'une des revendications précédentes, **caractérisée en ce que** le dispositif de revêtement (16) a une longueur qui est suffisante pour recouvrir tout le faisceau de la source de rayonnement thermique (12) dans la direction du matériau de support (10).

10. Station de fixation selon l'une des revendications précédentes, **caractérisée en ce que** le dispositif de revêtement comporte une plaque rigide destinée à recouvrir le faisceau.

11. Station de fixation selon l'une des revendications précédentes, **caractérisée en ce que** la source de rayonnement thermique (12) a une température de rayonnement dans la gamme allant de 500°C à 800°C, et l'intensité du faisceau est maximale à une longueur d'onde supérieure à 2 µm.

12. Station de fixation selon l'une des revendications précédentes, **caractérisée en ce qu'**un dispositif de chauffage (32a, 32b) comportant au moins une source de rayonnement thermique (12a, 12b) est agencé de chaque côté du matériau de support (10), un dispositif de revêtement (16a, 16b) étant apte à se déplacer dans la trajectoire du faisceau entre la source de rayonnement thermique (12a, 12b) et le matériau de support (10), les deux dispositifs de revêtement étant avantageusement déplacés par un entraînement commun.

13. Station de fixation selon l'une des revendications précédentes, **caractérisée en ce qu'**elle est utilisée pour un dispositif d'impression ou un dispositif de copie qui fonctionne en mode d'impression duplex.

14. Station de fixation selon l'une des revendications précédentes, **caractérisée en ce que** la source de rayonnement thermique (12) est un émetteur en nappe de céramique, un émetteur à quartz ou bien en particulier un émetteur en feuille.

15. Station de fixation selon la revendication 14, **caractérisée en ce que** la source de rayonnement thermique (12) est préchauffée.

16. Station de fixation selon la revendication 15, **caractérisée en ce que** la source de rayonnement thermique (12) est préchauffée une température supérieure à 200°C.

17. Station de fixation selon la revendication 16, **caractérisée en ce qu'**une température Tm est réglée sur le matériau de support (10) lorsque la source de rayonnement thermique (12) fonctionne avec une puissance nominale NL en régime permanent, et **en ce que** la source de rayonnement thermique (12) est préchauffée de façon à régler la température à environ 0,45 Tm sur le matériau de support.

18. Station de fixation selon l'une des revendications précédentes, **caractérisée en ce qu'**un capteur de température mesure la température sur le matériau de support, avantageusement en sortie de station de fixation, et **en ce que** l'amenée d'énergie à la source de rayonnement thermique est réglée de façon à être légèrement supérieure à la température de fixation Tf.

19. Station de fixation selon l'une des revendications précédentes, **caractérisée en ce que** la température de fixation est de 0,8 x Tm.

20. Station de fixation selon l'une des revendications précédentes 17 à 19, **caractérisée en ce que** :
il est prévu une commande de puissance qui amène de l'énergie électrique à la source de rayonnement thermique,
dans un état de fonctionnement à pression constante, la commande de puissance règle la puissance à environ 80 % de NL, NL étant la puissance nominale,
dans un état de fonctionnement avec arrêt bref inférieur à 10 secondes, la puissance est réglée entre 60% et 80% de NL,
dans un état de fonctionnement avec arrêt prolongé supérieur à 10 secondes et inférieur à 5 minutes, la puissance est réglée à entre 30% et 60% de NL,
dans un état de fonctionnement en attente avec un temps d'attente supérieur à 5 minutes, la puissance est réglée à moins de 30% de NL,
et dans un état de fonctionnement en démarrage, la puissance est réglée à 100% de NL.

21. Station de fixation selon l'une des revendications précédentes, **caractérisée en ce que** chaque source de rayonnement thermique (12a, 12b) est divisée en plusieurs zones (Z1 à Z6) qui sont chacune alimentées séparément en énergie électrique, et **en ce que** les zones (Z1 à Z6) sont alimentées en énergie électrique en fonction de la largeur du matériau de support (10).

22. Station de fixation selon la revendication 21, **caractérisée en ce que** les zones (Z5 et Z6) en face desquelles il n'y a aucun matériau de support (10) sont commandées avec une puissance réduite.

23. Station de fixation selon l'une des revendications précédentes 21 et 22, **caractérisée en ce qu'**un bord longitudinal du matériau de support (10) se trouve à l'intérieur d'une zone (Z1).

24. Station de fixation selon l'une des revendications précédentes 21 à 23, **caractérisée en ce que** plusieurs zones (Z1, Z2, Z3, Z4 ; Z5, Z6) sont rassemblées et commandées comme une zone unique.

25. Station de fixation selon l'une des revendications précédentes 21 à 24, **caractérisée en ce que**, dans le cas de deux dispositifs de chauffage, les zones situées l'une en face de l'autre sont commandées avec la même puissance.

26. Station de fixation selon l'une des revendications précédentes 21 à 25, **caractérisée en ce que** les zones opposées sont montées en série.

27. Station de fixation selon l'une des revendications précédentes 21 à 26, **caractérisée en ce que** la commande de puissance est effectuée selon une commande par train d'impulsions ou bien une commande d'angle de phase.

28. Station de fixation selon l'une des revendications précédentes 21 à 27, **caractérisée en ce qu'**une régulation de la température est effectuée de telle sorte que l'on règle la température à une valeur supérieure à la température de fixation dans les zones avec matériau de support, et l'on règle la température à une valeur plus basse dans les zones sans matériau de support.

29. Station de fixation selon la revendication 28, **caractérisée en ce qu'**une régulation de la température n'est effectuée que dans les zones avec matériau de support.

30. Station de fixation selon l'une des revendications précédentes 1 à 29, **caractérisée en ce que** le dispositif de revêtement est relié à un dispositif de sécurité qui comporte un accumulateur d'énergie, et **en ce que**, en cas de panne de l'entraînement du dispositif de revêtement, l'accumulateur d'énergie restitue de l'énergie permettant de déplacer le dispositif de revêtement via le dispositif de sécurité pour l'amener dans la trajectoire du faisceau entre la source de rayonnement et le matériau de support.

31. Station de fixation selon la revendication 30, **caractérisée en ce que** l'accumulateur d'énergie est un accumulateur d'énergie à ressort (40) qui contient avantageusement un ressort linéaire (40), un ressort de torsion ou bien un ressort à gaz (54).

32. Station de fixation selon la revendication 30 ou 31, **caractérisée en ce que** l'accumulateur d'énergie est rempli d'énergie à chaque déplacement de fermeture du dispositif de revêtement (16a, 16b).

33. Station de fixation selon l'une des revendications précédentes 30 ou 31, **caractérisée en ce que** l'accumulateur d'énergie est rempli d'énergie uniquement par un entraînement du dispositif de revêtement, puis est verrouillé par un dispositif de verrouillage, et **en ce que** le verrouillage est libéré en cas de panne de l'entraînement.

34. Station de fixation selon la revendication 33, **caractérisée en ce que** le dispositif de verrouillage comporte un électroaimant (50) qui est alimenté en courant en cas de fonctionnement normal, et **en ce que** le verrouillage est libéré en l'absence de courant et en cas de défection de l'électroaimant.

35. Station de fixation selon l'une des revendications précédentes 30 à 34, **caractérisée en ce que** l'entraînement du dispositif de revêtement comporte un couplage magnétique qui désaccouple l'entraînement en cas de panne de l'entraînement.

36. Station de fixation selon l'une des revendications précédentes 30 à 35, **caractérisée en ce que** le dispositif de chauffage (42a, 42b) contient des amortisseurs de chocs qui amortissent les chocs des dispositifs de revêtement (16a, 16b).

37. Station de fixation selon l'une des revendications précédentes 30 à 36, **caractérisée en ce que** le moyen de traction (38) est guidé par un galet de déviation (56).

38. Station de fixation selon la revendication 37, **caractérisée en ce que** le dispositif de verrouillage comporte un levier pivotant (94) présentant une lumière oblongue de guidage (96), **en ce que** l'aimant de maintien (50) maintient le levier pivotant (94) à son extrémité distante, **en ce qu'**un boulon transversal (74) du galet de déviation (56) est guidé dans un guide longitudinal fixe (76) et dans la lumière oblongue de guidage (96), **en ce que**, en cas de défection de l'aimant de maintien (50), le levier pivotant (94) est pivoté jusqu'à ce que la lumière oblongue de guidage (96) et le guide longitudinal (76) soient alignés l'un avec l'autre et que le boulon transversal (74) se déplace dans les deux guides (76, 96).
